# EUROPÄISCHE PATENTSCHRIFT

(11) **EP 2 643 561 B1**
(45) Veröffentlichungstag und Bekanntmachung des Hinweises auf die Patenterteilung: **15.04.2015**
(21) Anmeldenummer: 11738728.2
(22) Anmeldetag: 02.08.2011
(51) Int. Cl.: F01L 1/18, F01L 13/00

(54) **SCHALTBARER SCHLEPPHEBEL**
SWITCHABLE CAM FOLLOWER
LEVIER OSCILLANT COMMUTABLE

(30) Priorität: 25.11.2010 DE 102010052551
(43) Veröffentlichungstag der Anmeldung: 02.10.2013
(73) Patentinhaber: Schaeffler Technologies AG & Co. KG, 91074 Herzogenaurach (DE)
(72) Erfinder: GÜNNEL, Ronny, 90617 Puschendorf (DE); NITZ, Norbert, 91056 Erlangen (DE)
(86) Internationale Anmeldenummer: PCT/EP2011/063296
(87) Internationale Veröffentlichungsnummer: WO 2012/069215

(56) Entgegenhaltungen:
- DE-A1- 10 310 220
- DE-A1-102004 007 766
- DE-A1-102005 035 053
- US-A- 5 544 626
- US-A1- 2003 209 217
- US-A1- 2004 237 919
- US-A1- 2008 295 789
- US-A1- 2010 236 507
- US-B1- 6 532 920

## Beschreibung

Die Erfindung betrifft einen schaltbaren Schlepphebel eines Ventiltriebs einer Brennkraftmaschine, mit einem Innen- und einem Außenhebel, wobei der Schlepphebel an einer Unterseite an einem Ende eine Anlage für ein Gaswechselventil und am anderen Ende eine Komplementärfläche für ein Abstützelement sowie einer der Hebel an einer Oberseite eine Anlauffläche für einen Großhubnocken und der andere Hebel eine Anlauffläche für einen Klein- oder Nullhubnocken besitzt, wobei die Hebel über Koppelmittel miteinander verbindbar sind sowie über Bohrungen auf einer gemeinsamen Achse relativ verschwenkbeweglich zueinander verlaufen, welche Achse von zumindest einem Windungspaket einer Drehschenkelfeder als Nockenrückstellfeder umragt ist, wobei ein von einer Stirnseite des Windungspakets abragender erster Schenkel auf einen ersten Einspannpunkt des Außenhebels und ein von einer anderen Stirnseite des Windungspakets abragender zweiter Schenkel auf einen zweiten Einspannpunkt des Innenhebel im Verdrehsinn derartig einwirken, dass die Hebel aufeinanderzu verspannt vorliegen, wobei die Achse "fliegend" gegenüber den Bohrungen verläuft, wobei das Windungspaket wenigstens eine Buchse spielbehaftet umfasst und wobei eine Axialfixierung der Achse über die durch die Systemverspannung bewirkte desachsierte, segmentartige Anlage des Windungspakets auf der Buchse und somit deren desachsierter Anlage über einen segmentartigen Teil deren Innenmantels auf der Achse dargestellt ist.

Ein derartiger Schlepphebel ist aus der DE 10 2006 046 574 A1, Fig. 1 vorbekannt. Dargestellt ist eine beidseitig vom Außenhebel mit einem Stumpf abstehende, "fliegend" gelagerte Achse, wobei jeder Stumpf von einer Buchse umragt ist. Die entsprechende Buchse wiederum ist von einem Windungspaket einer Drehschenkelfeder umfasst. Bei der Systemverspannung presst das Windungspaket die Buchse segmentartig auf die Achse, was zu deren Axialfixierung führt. Gemäß einer Ausführungsform ragt die Buchse mit einem von deren Innenwand radial einstehenden Ansatz in eine komplementäre Umfangsnut der Achse.

Zur Absicherung eines Entkoppelmodus bei hohen Drehzahlen der Brennkraftmaschine (sichere Nockenrückführung des abgekoppelten Hebels) sowie zur Bewältigung der im Betrieb auftretenden hohen bewegten Massen sind hohe Rückstellmomente der Drehschenkelfeder notwendig. Dabei ist zu erkennen, dass nach dem Design gem. Fig. 1 der DE 10 2006 046 574 A1 die Kraftvektoren in den Einspannpunkten der beiden Schenkel der Drehschenkelfeder am Innen- und Außenhebel nahezu parallel zueinander verlaufen oder zumindest einen Winkel < 90° einschließen. Dies führt zu einer relativ hohen resultierenden Gesamtkraft im Abschnitt der desachsierten Anlage des Windungspakets. Anders gesagt ist der Betrag der resultierenden Gesamtkraft deutlich größer als der Betrag der einzelnen Kontaktkräfte in den Einspannpunkten. Im Entkoppelmodus führt das auf die jeweilige Buchse aufgepresste Windungspaket eine Relativbewegung zur Buchse aus. Es kommt somit zu einem unerwünscht hohen Verschleiß im segmentartigen Anlagebereich des Windungspakets auf der Buchse.

Es ist daher Aufgabe der Erfindung, den Verschleiß im Bereich der desachsierten Anlage des Windungspakets auf der Buchse, unter Beibehaltung eines hohen Rückstellmoments der Drehschenkelfeder, deutlich zu reduzieren.

Erfindungsgemäß wird diese Aufgabe dadurch gelöst, dass die Einspannpunkte der beiden Schenkel des Windungspakets so positioniert sind, dass ein von sich schneidenden Kraftvektoren in den Einspannpunkten [Wirkrichtung der beiden Kontaktkräfte] eingeschlossener Winkel α im Bereich von 90°< α <180°liegt.

Somit liegt ein schaltbarer Schlepphebel vor, bei dem die vorbeschriebenen Verschleißprobleme nicht mehr auftreten bzw. deutlich minimiert sind. Der Betrag der resultierenden Kontaktkraft ist nunmehr kleiner als der Betrag jeder der einzelnen Kontaktkräfte. Er wird jedoch geschickt so gewählt, dass er zur sicheren Achsfixierung zu keinem Betriebszeitpunkt gleich Null ist.

Durch entsprechende Lagewahl der Einspannpunkte der Schenkel der Drehschenkelfeder wird nunmehr eine Wirkrichtung der beiden Kontaktkräfte erzeugt, die zu einer drastisch reduzierten resultierenden Kontaktkraft im vorgenannten segmentartigen Anlagebereich führt.

Gemäß einer zweckmäßigen Konkretisierung der Erfindung ist es vorgeschlagen, einen Ansatz des Innenhebels mit dem zweiten Einspannpunkt gegenüber dem eingangs beschriebenen St. d. T. einfach gesagt nach oben zu biegen (unter Beibehaltung oder lediglich geringer Veränderung des ersten Einspannpunkts), so dass bei Anlage des zweiten Schenkels der Drehschenkelfeder ein Winkel zwischen den beiden Kraftvektoren in den Einspannpunkten vorliegt, der deutlich größer als 90°, jedoch sichtbar kleiner als 180° ist. Ggf. kann auch lediglich der erste Einspannpunkt auf dem Außenhebel entsprechend verändert werden oder es werden beide Einspannpunkte umgestaltet.

Mit vom Schutzbereich der Erfindung eingeschlossen ist eine Lösung, bei welcher das wenigstens eine Windungspaket direkt auf der Achse verläuft. Somit erübrigt sich ein Einsatz der Buchse, was Kosten sparen hilft.

Nach einer zweckmäßigen Fortbildung der Erfindung sollen je Windungspaket der Drehschenkelfeder nur zwei tragende Windungen vorgesehen sein. Da die Windungen beim Verdrehvorgang zueinander nicht gleich "verspannten", sondern die schenkelnächste jeweils am stärksten eindreht, ist klar, dass bei einer Vielzahl von Windungen es hier zu Relativbewegungen der Windungen untereinander auf der Buchse kommt, die unerwünscht sind.

Vom Schutzbereich eingeschlossen ist eine Lösung, bei welcher lediglich eine Drehschenkelfeder am einen Ende des Schlepphebels vorliegt, die bspw. die Achse zwischen Armen des Innenhebels mit ihrem Windungspaket umfasst. Alternativ kann lediglich ein Stumpf von einer der Seiten des Schlepphebels abragen, auf welchem dann ein respektives Windungspaket sitzt oder auf nur einem von zwei abragenden Stümpfen ist ein Windungspaket appliziert.

Gemäß einer weiteren Konkretisierung der Erfindung soll dem Schlepphebel an dem einen Ende bei der Ventilschaftauflage ein eingezogener Verlauf immanent sein. Der Innenhebel besteht hierbei zweckmäßigerweise aus lediglich einem geraden Endbalken, an dem aufeinanderzu gekröpfte Arme des Außenhebels auslaufen. Somit ist ausreichend Bauraum für die Achsstümpfe mit den Windungspaketen geschaffen. Die Achsstümpfe überragen hierbei vorzugsweise nicht die Außenwände des Außenhebels außerhalb des eingezogenen Abschnitts am einen Ende.

Eine besonders sichere Fixierung der Achse liegt dann vor, wenn, wie vorgeschlagen, von der entsprechenden Buchse ein Radialkragen einsteht, welcher in eine komplementäre Nut der Achse formschlüssig eingreift.

Der Außenhebel des Schlepphebels weist bevorzugt, jedoch nicht ausschließlich, eine in Draufsicht kastenartige Geometrie auf, wobei in dessen Aussparung der Innenhebel aufgenommen ist. Es sind jedoch auch lediglich zwei längliche Balken denkbar und vorgesehen, welche Wand-an-Wand nebeneinander liegen.

Zur Minderung des Verschleißes in den Kontaktpunkten sowie an den segmentartigen Anlageflächen und Nockenanlaufflächen können aufgetragene Schichten u./o. Wärmebehandlungsmaßnahmen vorgesehen sein.

Außerdem sind vom Schutzumfang dieser Erfindung Schlepphebel umfasst, die bspw. zur Beaufschlagung von wenigstens einem Auslassventil vorgesehen sind, wobei deren Außenhebel von "regulären" Großhubnocken beaufschlagbar ist, wohingegen der Innenhebel von einem "versetzten" Zusatznocken niedrigen Hubes kontaktierbar ist, über den eine interne Abgasrückführung darstellbar ist.

Die Erfindung wird anhand der Zeichnung erläutert. Es zeigen:
- Fig. 1 eine Seitenansicht des Schlepphebels;
- Fig. 2 eine Draufsicht auf den Schlepphebel nach Fig. 1 und
- Fig. 3 einen Querschnitt durch den Schlepphebel im Bereich der Achse.

Dargestellt ist ein schaltbarer Schlepphebel 1 eines Ventiltriebs einer Brennkraftmaschine mit einem länglichen Außenhebel 3, zwischen dessen Armen ein Innenhebel 2 verläuft.

Der Schlepphebel 1 hat an einem Ende 5 an einer Unterseite 4 eine Anlage 6 für ein Gaswechselventil. Am anderen Ende 7 besitzt der Außenhebel 3 an der Unterseite 4 eine Komplementärfläche 8 zur Lagerung auf einem Kopf eines Abstützelements.

Der Schlepphebel 1 weist an einer Oberseite 9 seines Innenhebels 2 eine hier als Rolle ausgebildete Anlauffläche 10 für einen Großhubnocken auf. Als Gleitflächen ausgebildeten Anlaufflächen 11 für Kleinhubnocken hingegen sind am Außenhebel 4 angeordnet. Im Bereich des anderen Endes 7 sind längs verlagerbare und nicht näher zu beschreibende Koppelmittel 12 appliziert.

Zu erkennen ist des Weiteren, dass die Hebel 2, 3 an dem einen Ende 5 über ihre Bohrungen 13, 14 auf einer gemeinsamen Achse 15 relativ verschwenkbeweglich zueinander verlaufen. Die Achse 15 ist "fliegend" gegenüber den Bohrungen 13, 14 gehalten, d. h. sie ist nicht durch eine Verstemmung, Verschweißung, Sprengringsicherung etc. axial fixiert.

Die Hebel 2, 3 sind durch eine als Drehschenkelfeder 17 bzw. Haarnadelfeder ausgebildete Lost-Motion-Feder zueinander "klappmesserartig" verspannt. Wie dargestellt, besteht die Drehschenkelfeder 17 aus zwei Abschnitten, die beidseitig auf von Außenseiten des Außenhebels 3 abragenden Stümpfen 27 der Achse 15 als jeweiliges Windungspaket 16 verlaufen.

Es wirkt je ein von einer äußeren Stirnseite 18 des Windungspakets 16 unterhalb der Achse 15 längs abragender erster Schenkel 19 auf einen ersten Einspannpunkt 20 des Außenhebels 3 vor den Anlaufflächen 11 ein. Ein von einer anderen, inneren Stirnseite 21 des jeweiligen Windungspakets 16 abstehender zweiter Schenkel 22 steht unterhalb der Achse 15 mit einem Kurzarm 29 nach oben weg. Jeder Kurzarm 29 geht in einen Querbügel 30 über, der auf einen fingerartigen, vom Innenhebel 2 am einen Ende 5 nach oben abstehenden Ansatz 31 einwirkt, an welchem der zweite Einspannpunkt 23 liegt. Wie zu erkennen ist, übergreifen die Querbügel 30 Endstücke des Innenhebels 2 und sind zu einem gemeinsamen Querstück vereinigt.

Eine Axialfixierung der Achse 15 ist über die durch die Systemverspannung bewirkte desachsierte, segmentartige Anlage des jeweiligen Windungspakets 16 auf der entsprechenden Buchse 24 und somit deren desachsierter Anlage über einen segmentartigen Teil 25 deren Innenmantels 26 auf der Achse 15 dargestellt, wobei über den aus Fig. 3 hervorgehenden Radialkragen 34 ein Formschluss gegeben ist. Wie zudem zu erkennen ist, besteht jedes Windungspaket 16 aus lediglich zwei an der Unterseite bei der Systemverspannung tragenden Windungen.

Zur Reduzierung einer resultierenden Kontaktkraft F_{R} im Bereich der desachsierten Anlage des Windungspakets 16 auf der Buchse 24 sind die Einspannpunkte 20, 23 der beiden Schenkel 19, 22 des Windungspakets 16 so positioniert, dass ein von sich schneidenden Kraftvektoren in den Einspannpunkten 20, 23 [Wirkrichtung der beiden Kontaktkräfte F₁, F₂] eingeschlossener Winkel α im Bereich 90°< α <180° liegt (s. Fig. 1). Es wird jedoch ein Winkel α von sichtlich < 180° gewählt, um die Systemverspannung nicht vollständig aufzuheben. Im Vergleich zum eingangs genannten St. d. Technik DE 10 2006 046 574 A1, Fig. 1 wird dies durch das vorgenannte "Hochstellen" des fingerartigen Ansatzes 31 mit dem zweiten Einspannpunkt 23 an seiner Innenseite 33 für den zweiten Schenkel 22 der Drehschenkelfeder 17 realisiert.

Alternativ hierzu könnte der "tiefliegende" zweite Einspannpunkt nach der DE 10 2006 046 574 A1, Fig. 1 beibehalten und der erste Einspannpunkt 20 für den ersten Schenkel 19 würde hier entsprechend "hochgesetzt" werden.

**Liste der Bezugszahlen und -zeichen**

| | | | |
|---|---|---|---|
| 1) | Schlepphebel | 32) | Außenseite Innenhebel |
| 2) | Innenhebel | 33) | Innenseite |
| 3) | Außenhebel | 34) | Radialkragen |
| 4) | Unterseite | 35) | Ringnut |
| 5) | eines Ende | | |
| 6) | Anlage | F₁) | Kontaktkraft erster Einspannpunkt |
| 7) | anderes Ende | | |
| 8) | Komplementärfläche | F₂) | Kontaktkraft zweiter Einspannpunkt |
| 9) | Oberseite | | |
| 10) | Anlauffläche Großhubnocken | F_{R}) | resultierende Kontaktkraft |
| 11) | Anlauffläche Kleinhubnocken | α) | Winkel zwischen Kraftvektoren |
| 12) | Koppelmittel | | |
| 13) | Bohrung | | |
| 14) | Bohrung | | |
| 15) | Achse | | |
| 16) | Windungspaket | | |
| 17) | Drehschenkelfeder | | |
| 18) | äußere Stirnseite | | |
| 19) | erster Schenkel | | |
| 20) | erster Einspannpunkt | | |
| 21) | andere Stirnseite | | |
| 22) | zweiter Schenkel | | |
| 23) | zweiter Einspannpunkt | | |
| 24) | Buchse | | |
| 25) | segmentartiger Teil Buchse | | |
| 26) | Innenmantel Buchse | | |
| 27) | Stumpf | | |
| 28) | Außenseite Außenhebel | | |
| 29) | Kurzarm | | |
| 30) | Querbügel | | |
| 31) | fingerartiger Ansatz | | |

## Patentansprüche

1. Schaltbarer Schlepphebel (1) eines Ventiltriebs einer Brennkraftmaschine, mit einem Innen- und einem Außenhebel (2, 3), wobei der Schlepphebel (1) an einer Unterseite (4) an einem Ende (5) eine Anlage (6) für ein Gaswechselventil und am anderen Ende (7) eine Komplementärfläche (8) für ein Abstützelement sowie einer der Hebel (2) an einer Oberseite (9) eine Anlauffläche (10) für einen Großhubnocken und der andere Hebel (3) eine Anlauffläche (11) für einen Klein- oder Nullhubnocken besitzt, wobei die Hebel (2, 3) über Koppelmittel (12) miteinander verbindbar sind sowie über Bohrungen (13, 14) auf einer gemeinsamen Achse (15) relativ verschwenkbeweglich zueinander verlaufen, welche Achse (15) von zumindest einem Windungspaket (16) einer Drehschenkelfeder (17) als Nockenrückstellfeder umragt ist, wobei ein von einer Stirnseite (18) des Windungspakets (16) abragender erster Schenkel (19) auf einen ersten Einspannpunkt (20) des Außenhebels (3) und ein von einer anderen Stirnseite (21) des Windungspakets (16) abragender zweiter Schenkel (22) auf einen zweiten Einspannpunkt (23) des Innenhebel (2) im Verdrehsinn derartig einwirken, dass die Hebel (2, 3) aufeinanderzu verspannt vorliegen, wobei die Achse (15) "fliegend" gegenüber den Bohrungen (13, 14) verläuft, wobei das Windungspaket (16) wenigstens eine Buchse (24) spielbehaftet umfasst, wobei eine Axialfixierung der Achse (15) über die durch die Systemverspannung bewirkte desachsierte, segmentartige Anlage des Windungspakets (16) auf der Buchse (24) und somit deren desachsierter Anlage über einen segmentartigen Teil (25) deren Innenmantels (26) auf der Achse (13) dargestellt ist, **dadurch gekennzeichnet, dass** zur Reduzierung einer resultierenden Kontaktkraft (F_{R}) im Bereich der desachsierten Anlage des Windungspakets (16) auf der Buchse (24) die Einspannpunkte (20, 23) der beiden Schenkel (19, 22) des Windungspakets (16) so positioniert sind, dass ein von sich schneidenden Kraftvektoren in den Einspannpunkten (20, 23) [Wirkrichtung der beiden Kontaktkräfte (F₁, F₂)] eingeschlossener Winkel (α) im Bereich (90°< α <180°) liegt.

2. Schlepphebel nach Anspruch 1, wobei die Achse (15) beidseits mit einem Stumpf (27) über Außenseiten (28) des Außenhebels (3) hinaussteht, wobei auf jedem Stumpf (27) ein Windungspaket (16) mit Buchse (24) sitzt, wobei je Windungspaket (16) der erste Schenkel (19) der Drehschenkelfeder (17) von der außen liegenden einen Stirnseite (18) unterhalb der Achse (15) in Hebellängsrichtung schräg auf die Oberseite (9) zu abragt und auf den obenliegenden ersten Einspannpunkt (20) des Außenhebels (3) agiert, wobei der zweite Schenkel (22) der Drehschenkelfeder (17) von der innen liegenden, anderen Stirnseite (21) unterhalb der Achse (15) mit einem Kurzarm (29) wegsteht, welcher Kurzarm (29) in einen Querbügel (30) übergeht, der auf einen fingerartigen, vom Innenhebel (2) am einen Ende (5) abstehenden Ansatz (31) einwirkt, an welchem der zweite Einspannpunkt (23) liegt.

3. Schlepphebel nach Anspruch 2, wobei der fingerartige Ansatz (31) des Innenhebels (2) als im Wesentlichen aufrecht von der Unterseite (4) in Richtung zur Oberseite (9) ragend dargestellt ist, wobei je Windungspaket (16) der Kurzarm (29) im Wesentlichen als von der Unter- zur Oberseite (4, 9) an Außenseiten (28) des Außenhebels (2) laufend vorliegt sowie im Bereich der Oberseite (9) in den quer zur Hebellängsachse sich erstreckenden Querbügel (30) übergeht, welcher Querbügel (30) Endstücke des Innenhebels (2) übergreift sowie an einer Innenseite (33) des fingerartigen Ansatzes (31) den zweiten Einspannpunkt (23) hat.

4. Schlepphebel nach Anspruch 3, wobei die beiden Querbügel (30) der zweiten Schenkel (22) der beiden Windungspakete (16) zu einem gemeinsamen Querstück vereinigt sind.

5. Schlepphebel nach Anspruch 1, wobei je Windungspaket (16) zwei tragende Windungen vorgesehen sind.

6. Schlepphebel nach einem der vorangehenden Ansprüche, wobei, von dem anderen zum einen Ende (7, 5) gesehen, der Schlepphebel (1) in einem sich verjüngenden Abschnitt mit der Achse (15) ausläuft, derart, dass die Achse (15) nicht über die Außenseiten (28) des Außenhebels (3) außerhalb des sich verjüngenden Abschnitts ragt.

7. Schlepphebel nach Anspruch 1, wobei von dem Innenmantel (26) der wenigstens einen Buchse (24) ein die Achse (15) spielbehaftet umfassender Radialkragen (34) einsteht, dem auf der Achse (15) eine komplementäre Ringnut (35) gegenüberliegt, welcher Radialkragen (34) mit einem segmentartigen Abschnitt in der Ringnut (35) sitzt.

## Claims

1. Switchable drag lever (1) of a valve train of an internal combustion engine, having an inner and an outer lever (2, 3), the drag lever (1) having a rest (6) for a gas exchange valve on an underside (4) at one end (5) and a complementary face (8) for a supporting element at the other end (7), and one of the levers (2) having a run-on face (10) for a large-lift cam on an upper side (9) and the other lever (3) having a run-on face (11) for a low-lift or zero-lift cam, it being possible for the levers (2, 3) to be connected to one another via coupling means (12), and the said levers (2, 3) running via bores (13, 14) on a common shaft (15) such that they can be moved pivotably relative to one another, which shaft (15) is protruded around by at least one group of turns (16) of a swivel pin spring (17) as cam restoring spring, a first limb (19) which protrudes from an end side (18) of the group of turns (16) acting on a first clamping point (20) of the outer lever (3) and a second limb (22) which protrudes from another end side (21) of the group of turns (16) acting on a second clamping point (23) of the inner lever (2) in the rotational direction in such a way that the levers (2, 3) are present in a state, in which they are braced towards one another, the shaft (15) running in a "cantilever-mounted" manner with respect to the bores (13, 14), the group of turns (16) enclosing at least one bush (24) in a play-afflicted manner, axial fixing of the shaft (15) being produced via the offset, segment-like rest of the group of turns (16) on the bush (24) which is brought about by the bracing of the system and therefore its offset rest via a segment-like part (25) of its inner shell (26) on the shaft (13), **characterized in that**, in order to reduce a resulting contact force (F_{R}) in the region of the offset rest of the group of turns (16) on the bush (24), the clamping points (20, 23) of the two limbs (19, 22) of the group of turns (16) are positioned in such a way that an angle (α) which is enclosed by intersecting force vectors at the clamping points (20, 23) [direction of action of the two contact forces (F₁, F₂)] lies in the range (90° < α < 180°).

2. Drag lever according to Claim 1, the shaft (15) projecting with a stub (27) on both sides beyond outer sides (28) of the outer lever (3), a group of turns (16) with bush (24) being seated on each stub (27), the first limb (19) of the swivel pin spring (17), per group of windings (16), protruding obliquely from the outer one end side (18) below the shaft (15) in the lever longitudinal direction towards the upper side (9) and acting on the upper first clamping point (20) of the outer lever (3), the second limb (22) of the swivel pin spring (17) protruding with a short arm (29) from the inner, other end side (21) below the shaft (15), which short arm (29) merges into a transverse bracket (30) which acts on a finger-like extension (31) which projects from the inner lever (2) at one end (5) and on which the second clamping point (23) lies.

3. Drag lever according to Claim 2, the finger-like extension (31) of the inner lever (2) being provided so as to project in a substantially upright manner from the underside (4) in the direction of the upper side (9), the short arm (29) being present, per group of turns (16), substantially so as to run from the underside to the upper side (4, 9) on outer sides (28) of the outer lever (2) and merging in the region of the upper side (9) into the transverse bracket (30) which extends transversely with respect to the lever longitudinal axis, which transverse bracket (30) reaches over end pieces of the inner lever (2) and has the second clamping point (23) on an inner side (33) of the finger-like extension (31).

4. Drag lever according to Claim 3, the two transverse brackets (30) of the second limbs (22) of the two groups of turns (16) being combined to form a common transverse piece.

5. Drag lever according to Claim 1, two load-bearing turns being provided per group of turns (16).

6. Drag lever according to one of the preceding claims, the drag lever (1) ending, as viewed from the other end to the one end (7, 5), in a tapering section with the shaft (15), in such a way that the shaft (15) does not project beyond the outer sides (28) of the outer lever (3) outside the tapering section.

7. Drag lever according to Claim 1, a radial collar (34) which encloses the shaft (15) in a play-afflicted manner protrudes from the inner shell (26) of the at least one bush (24), opposite which radial collar (34) a complementary annular groove (35) lies on the shaft (15), which radial collar (34) is seated with a segment-like section in the annular groove (35).

## Revendications

1. Levier oscillant commutable (1) d'une commande de soupapes d'un moteur à combustion interne, comprenant un levier intérieur et un levier extérieur (2, 3), le levier oscillant (1) présentant, sur un côté inférieur (4) à une extrémité (5), un appui (6) pour une soupape d'échange des gaz et, à l'autre extrémité (7), une surface complémentaire (8) pour un élément de support, et l'un des leviers (2) présentant sur un côté supérieur (9) une surface de butée (10) pour une came à grande levée et l'autre levier (3) présentant une surface de butée (11) pour une came à petite levée ou à levée nulle, les leviers (2, 3) pouvant être reliés l'un à l'autre par le biais de moyens d'accouplement (12) et s'étendant de manière relativement mobile en pivotement l'un par rapport à l'autre sur un axe commun (15) par le biais d'alésages (13, 14), autour duquel axe (15) fait saillie au moins un paquet de spires (16) d'un ressort de torsion à branches (17) faisant office de ressort de rappel de came, une première branche (19) faisant saillie à partir d'un côté frontal (18) du paquet de spires (16) agissant sur un premier point de serrage (20) du levier extérieur (3) et une deuxième branche (22) faisant saillie à partir d'un autre côté frontal (21) du paquet de spires (16) agissant sur un deuxième point de serrage (23) du levier intérieur (2) dans le sens de rotation, de telle sorte que les leviers (2, 3) soient serrés l'un vers l'autre, l'axe (15) s'étendant « en porte-à-faux » par rapport aux alésages (13, 14), le paquet de spires (16) entourant au moins une douille (24) avec jeu, une fixation axiale de l'axe (15) étant représentée par le biais de l'appui de type segment, désaxé, provoqué par le serrage du système, du paquet de spires (16) sur la douille (24) et par conséquent de son appui désaxé par le biais d'une partie de type segment (25) de son enveloppe intérieure (26) sur l'axe (13), **caractérisé en ce qu'**en vue de la réduction d'une force de contact résultante (F_{R}) dans la région de l'appui désaxé du paquet de spires (16) sur la douille (24), les points de serrage (20, 23) des deux branches (19, 22) du paquet de spires (16) sont positionnés de telle sorte qu'un angle (α) formé par des vecteurs de force se croisant aux points de serrage (20, 23) [direction d'action des deux forces de contact (F₁, F₂)] se situe dans la plage (90° < α < 180°).

2. Levier oscillant selon la revendication 1, dans lequel l'axe (15) fait saillie des deux côtés par un bout (27) au-delà de côtés extérieurs (28) du levier extérieur (3), un paquet de spires (16) avec une douille (24) reposant sur chaque bout (27), et pour chaque paquet de spires (16), la première branche (19) du ressort de torsion à branches (17) faisant saillie à partir de l'un des côtés frontaux (18) situé à l'extérieur, en dessous de l'axe (15) dans la direction longitudinale du levier, de manière inclinée vers le côté supérieur (9) et agissant sur le premier point de serrage (20) supérieur du levier extérieur (3), la deuxième branche (22) du ressort de torsion à branches (17) faisant saillie à l'écart de l'autre côté frontal (21) situé à l'intérieur en dessous de l'axe (15), par un bras court (29), lequel bras court (29) se prolonge par un étrier transversal (30) qui agit sur une saillie (31) de type doigt faisant saillie à partir du levier intérieur (2) à une extrémité (5), sur laquelle saillie se situe le deuxième point de serrage (23).

3. Levier oscillant selon la revendication 2, dans lequel la saillie de type doigt (31) du levier intérieur (2) est représentée comme faisant saillie essentiellement verticalement à partir du côté inférieur (4) en direction du côté supérieur (9), et dans lequel, pour chaque paquet de spires (16), le bras court (29) est présent de manière à s'étendre essentiellement à partir du côté inférieur jusqu'au côté supérieur (4, 9) sur des côtés extérieurs (28) du levier extérieur (2) et se prolonge, dans la région du côté supérieur (9), par l'étrier transversal (30) s'étendant transversalement par rapport à l'axe longitudinal du levier, lequel étrier transversal (30) recouvre des pièces d'extrémité du levier intérieur (2) et présente le deuxième point de serrage (23) sur un côté intérieur (33) de la saillie de type doigt (31).

4. Levier oscillant selon la revendication 3, dans lequel les deux étriers transversaux (30) des deuxièmes branches (22) des deux paquets de spires (16) sont réunis pour former une pièce transversale commune.

5. Levier oscillant selon la revendication 1, dans lequel deux spires porteuses sont prévues pour chaque paquet de spires (16).

6. Levier oscillant selon l'une quelconque des revendications précédentes, dans lequel, vu d'une extrémité à l'autre (7, 5), le levier oscillant (1) se termine dans une portion se rétrécissant par l'axe (15), de telle sorte que l'axe (15) ne fasse pas saillie au-delà des côtés extérieurs (28) du levier extérieur (3) à l'extérieur de la portion se rétrécissant.

7. Levier oscillant selon la revendication 1, dans lequel un rebord radial (34) entourant l'axe (15) avec jeu s'étend à partir de l'enveloppe intérieure (26) de l'au moins une douille (24), en regard duquel rebord radial se trouve une rainure annulaire complémentaire (35) sur l'axe (15), lequel rebord radial (34) repose dans la rainure annulaire (35) par une portion de type segment.
